# EUROPÄISCHE PATENTSCHRIFT

(11) **EP 3 621 743 B1**
(45) Veröffentlichungstag und Bekanntmachung des Hinweises auf die Patenterteilung: **03.03.2021**
(21) Anmeldenummer: 18725737.3
(22) Anmeldetag: 07.05.2018
(51) Int. Cl.: B02C 18/14, B02C 18/18, B02C 18/16, B02C 23/16

(54) **ZERKLEINERUNGSVORRICHTUNG MIT EINEM KAMMSYSTEM**
DISINTEGRRATING DEVICE COMPRISING A COMB SYSTEM
DISPOSITIF DE BROYAGE COMPRENANT UN SYSTÈME À PEIGNE

(30) Priorität: 08.05.2017 DE 202017002387 U; 16.02.2018 DE 202018000803 U
(43) Veröffentlichungstag der Anmeldung: 18.03.2020
(73) Patentinhaber: LIG GmbH, 42555 Velbert (DE)
(72) Erfinder: DOPPSTADT, Ferdinand, 42555 Velbert (DE)
(74) Vertreter: Weidener, Jörg Michael
(86) Internationale Anmeldenummer: PCT/EP2018/000240
(87) Internationale Veröffentlichungsnummer: WO 2018/206143

(56) Entgegenhaltungen:
- DE-U1-202015 003 527
- SU-A1- 1 444 158
- US-A- 2 261 090

## Beschreibung

Die Erfindung betrifft eine Zerkleinerungsvorrichtung mit einem Kammsystem, wobei die Zerkleinerungsvorrichtung aus wenigstens einer in einem Maschinengestell drehbar gelagerten Zerkleinerungswalze mit zumindest einem darauf angeordneten Zerkleinerungswerkzeug besteht, wobei die Zerkleinerungsvorrichtung wenigstens eine Gegenschneide aufweist, die mit dem Zerkleinerungswerkzeug zusammenwirkt, wobei das Kammsystem wenigstens einem Grundkamm aufweist, an dem die wenigstens eine Gegenschneide angeordnet ist und an dem wenigstens ein Siebelement als Bestandteil einer Siebvorrichtung anordenbar ist, wobei die Siebvorrichtung im bestimmungsgemäßen Einsatz die Zerkleinerungswalze zumindest teilweise umfasst und das Siebelement federnd mit einer Federung an dem Grundkamm gelagert ist.

Derartige Zerkleinerungsvorrichtungen sind im Stand der Technik hinlänglich bekannt. Eine solche Zerkleinerungsvorrichtung ist auch aus dem früheren Gebrauchsmuster DE 20 2015 003 527 der Anmelderin bekannt. Hier wurde die federnde Lagerung der Siebelemente beschrieben. Durch diese bewegliche, federnde Lagerung konnte Überlast an den Vorrichtungen durch Verstopfungen bis hin zum Stillstand und Bruch an den Werkzeugen bereits reduziert werden.

Ein Nachteil, der sich bei bestimmungsgemäßen Einsatz der zuvor beschriebenen Vorrichtungen herausgestellt hat ist, dass die Druckfedern durch die Prozessbeanspruchung bis hin zu einer "Block-Pressung" komprimiert werden. Dies führt beispielsweise auch zu einer Berührung der Federdraht-Wendeln. Dadurch treten zufällige, punktuelle Berührungen auf, die zu örtlichen Überlastungen führen und die den Bruch der Federdrahtwendeln hervorrufen können. Dies ist mit einem Totalversagen der Einzelbaugruppe gleichzusetzen. Ein weiterer Nachteil ist darin zu sehen, dass sich die Druckfeder bei seitlichen Ausweichbewegungen S-förmig verformt. Auch dies kann zu einem Bruch des Federdrahts bzw. der Federdrahtwendeln führen.

Die US 2,261,090 betrifft eine Zerkleinerungsvorrichtung mit einer in einem Maschinengestell drehbar gelagerten Zerkleinerungswalze.

Die SU 1 444 158 A1 betrifft eine Zerkleinerungsvorrichtung mit einem Kammsystem, wobei die Zerkleinerungsvorrichtung eine in einem Maschinengestell drehbar gelagerten Zerkleinerungswalze umfasst.

Ausgehend von diesem Stand der Technik ist es Aufgabe der Erfindung, eine Zerkleinerungsvorrichtung vorzuschlagen, die zumindest einen der zuvor beschriebenen Nachteile nicht mehr aufweist.

Die Aufgabe der Erfindung wird durch die Merkmale des Anspruchs 1 gelöst. Demgemäß durch eine Zerkleinerungsvorrichtung mit einem Kammsystem, wobei die Zerkleinerungsvorrichtung aus wenigstens einer in einem Maschinengestell drehbar gelagerten Zerkleinerungswalze mit zumindest einem darauf angeordneten Zerkleinerungswerkzeug besteht, wobei die Zerkleinerungsvorrichtung wenigstens eine Gegenschneide aufweist, die mit dem Zerkleinerungswerkzeug zusammenwirkt, wobei das Kammsystem wenigstens einen Grundkamm aufweist, an dem die wenigstens eine Gegenschneide angeordnet ist und an dem wenigstens ein Siebelement als Bestandteil einer Siebvorrichtung anordenbar ist, wobei die Siebvorrichtung im bestimmungsgemäßen Einsatz die Zerkleinerungswalze zumindest teilweise umfasst und das Siebelement federnd mit einer Federung an dem Grundkamm gelagert ist, die sich dadurch auszeichnet, dass die Federung aus wenigstens einer als Spiralfeder ausgebildeten Druckfeder gebildet ist, in deren Kern wenigstens ein zylindrischer Körper aus einem elastischen Werkstoff angeordnet ist.

Durch die zuvor beschriebene Lösung wird erreicht, dass eine Überbelastung der Druckfedern vermieden wird, indem der zylindrische Körper aus einem elastischen Werkstoff verhindert, dass die Ausweichbewegungen bzw. punktuellen Berührungen der Federwendeln auftreten können. So wird in den lichten Innenbereich der Druckfeder ein zylindrischer Körper eingebracht, der aus einem elastischen Werkstoff besteht. Dazu vorzugsweise eingesetzte Elastomere haben die gewünschte Eigenschaft, dass sie eine progressive Druck-Weg-Kennlinie aufweisen. Nun kann dieser Werkstoff verhindern, dass die Federwendeln aneinanderschlagen. Dadurch, dass durch die Kompression des elastischen Werkstoffs bei Beanspruchung der Feder dieser eine ballige Ausweitung erfährt, wird verhindert, dass die weiter oben beschriebene S-förmige Ausweichverformung auftritt. Somit werden beide nachteilig beschriebene Wirkungen des Standes der Technik durch die erfindungsgemäße vorgeschlagene Lösung beseitigt. Die Ausfallzeiten werden noch weiter reduziert und die Störanfälligkeit der Vorrichtung insgesamt verringert.

Durch eine geeignete Abstimmung des Außendurchmessers des Elastomer- Elementes und des lichten Innendurchmesser der Spiraldruckfehler kann auch eine gezielte, nichtlineare, gestufte Federungskennlinie erzeugt werden. Dies ist ein weiterer wesentlicher Vorteil, der sich durch den Einsatz der erfindungsgemäßen Lösung ergibt.

Die Grundkonstruktion der Vorrichtung des Standes der Technik wurde durch die erfindungsgemäße Lösung derart verändert, dass keine zentrale Durchgangsschraube zur Befestigung mehr vorhanden ist. Vielmehr wird die Konstruktion jetzt so gewählt, dass die Spiral-Druckfeder Stirnscheiben aufweist, die wiederum Befestigungsmöglichkeiten an den Enden besitzen. Dadurch werden die Feder und weitere Funktionsbauteile in entlastetem Zustand in Position gehalten.

Eine vorteilhafte Weiterbildung der erfindungsgemäßen Lösung sieht vor, dass als elastischer Werkstoff ein Elastomer mit einer progressiven Druck-Weg-Kennlinie vorgesehen ist. Der gewählte Werkstoff für den zylindrischen Elastomer-Körper besitzt beispielsweise eine Härte von 60 bis 120 Shore. Bevorzugt wird ein Werkstoff eingesetzt, der die Härtebezeichnung 90 Shore A besitzt. Ein solcher Werkstoff erfüllt am besten die zuvor beschriebenen erwünschten Eigenschaften, mit deren Hilfe die erfindungsgemäßen Vorteile erreicht werden können.

Eine vorteilhafte Weiterbildung der erfindungsgemäßen Lösung ist dadurch gekennzeichnet, dass der zylindrische Elastomer- Körper eine zentrale Durchgangsbohrung aufweist, mittels derer ein weiterer Parameter für ein gezieltes Federungsverhalten vorliegt. Damit wird erreicht, dass ein elastisches Ausweichen des Elastomer-Körpers bei einer entsprechenden Belastung in die Mitte erfolgen kann. Eine Verformung und Beschädigung durch eine entsprechende Belastung wird dadurch gezielt vermieden. Durch Veränderung des Durchmessers der Bohrung ist das Federungsverhalten gezielt beeinflussbar. Wählt man den Durchmesser der Bohrung größer, wird das Federverhalten weicher, während bei einer kleineren Bohrung die Federung straffer wird.

Bei der Erfindung ist der zylindrische Körper als Elastomer-Federelement ausgebildet ist, dessen Außendurchmesser dem Innendurchmesser bzw. dem Kerndurchmesser der Druckfeder entspricht. Damit wird die Stabilität der Federanordnung erhöht. Gleichzeitig werden auch die gewünschten Effekte der Federwegbegrenzung bzw. Druckdämpfung bei Belastung erreicht.

Eine Zerkleinerungsvorrichtung, wie zuvor beschrieben, zeichnet sich dadurch aus, dass der zylindrische Körper sich nur über einen Teil des inneren Federwegs erstreckt. Die Erfindung sieht allerdings auch vor, dass sich der zylindrische Körper über den gesamten inneren Federweg der Druckfeder erstreckt. Bei entsprechender Abstimmung lassen sich mit beiden Lösungen die zuvor beschriebenen Effekte bzw. gewünschten Eigenschaften erreichen.

Dabei ist es nach der Erfindung selbstverständlich auch vorgesehen, dass der zylindrische Körper als Endlagenbegrenzung und/oder Endlagendämpfung für die Druckfeder wirkt. Die so beschriebene Lösung stellt die bevorzugte Variante der erfindungsgemäßen Lösung dar.

Die Zerkleinerungsvorrichtung nach der Erfindung zeichnet sich auch durch konstruktive Varianten aus, die sich im Stand der Technik bereits bewährt haben, die allerdings in Kombination mit den zuvor beschriebenen Lösungsvorschlägen zu weiteren Verbesserungen der Zerkleinerungsvorrichtung führen. So ist es auch vorgesehen, dass eine Aufhängung als Bestandteil der Lagerung auch als kardanische Lagerung an dem Grundkamm vorgesehen ist, an der das Siebelement schwenkbar, vorzugsweise in zwei unterschiedliche Richtungen schwenkbar, z.B. in horizontaler und vertikaler Orientierung, gelagert ist. Insbesondere die in zwei unterschiedliche Richtungen schwenkbare Lagerung führt dazu, dass die Siebelemente nicht nur vertikal orientiert größeren Störelementen ausweichen können, sondern auch horizontal. Dadurch wird natürlich die Störanfälligkeit der Vorrichtung noch weiter reduziert.

Entsprechend einer Weiterbildung der zuvor beschriebenen Lösung ist es vorgesehen, dass die Aufhängung rechtwinklig ausgebildet und zumindest an der zum Siebelement weisenden Seite gabelförmig oder einseitig abgewinkelt ausgebildet ist, um das Siebelement aufzunehmen. Diese Lösung ist konstruktiv komplett abweichend von der im Stand der Technik bekannten Lösung und führt zu einer weiteren Verbesserung des Federverhaltens und insbesondere zu einer Verringerung der Störanfälligkeit.

Ein weiterer Aspekt dieser Weiterbildung ist dadurch angegeben, dass ein Arretierungsstück zur Fixierung des Siebelements vorgesehen ist, wobei das Arretierungsstück mittels eines Befestigungselements an der Aufhängung befestigbar ist.

Von Vorteil ist es auch, wenn die Druckfeder Stirnscheiben mit Befestigungsmöglichkeiten an den Enden aufweist. Dies ist ebenfalls Bestandteil der konstruktiv veränderten Lösung bezüglich der der Aufhängung.

Es hat sich auch als Vorteil herausgestellt, wenn die Federung parallel beabstandet zur Aufhängung vorgesehen ist. Dadurch kann ausreichender Platz in der Vorrichtung für die Anordnung der Feder vorgesehen werden.

Ein weiterer Aspekt der erfindungsgemäßen Zerkleinerungsvorrichtung ist dadurch angegeben, dass eine vorzugsweise wechselbare Aufnahme an dem Grundkamm vorgesehen ist, an der die Aufhängung, die Federung und das Siebelelement auswechselbar angeordnet sind. Somit lässt sich die gesamte Aufnahme, gegebenenfalls auch mit angeordneten Siebelementen gemeinsam von dem Grundkamm demontieren bzw. wieder montieren. Somit kann man ganze Baugruppen vorhalten, die im vereinbarten Einsatzfall dann entsprechend ausgetauscht werden können. Auch für Reparaturzwecke kann man unterschiedlich ausgestaltete Baugruppen vorsehen. Auch eine einzelne Aufhängung bzw. ein einzelner Austausch von gegebenenfalls beschädigten Siebelementen ist dadurch möglich.

Die Zerkleinerungsvorrichtung nach der Erfindung zeichnet sich entsprechend einer Weiterbildung auch dadurch aus, dass die Federung eine Einstellvorrichtung umfasst, mittels derer die Vorspannkraft der Feder und/oder der Anstellwinkel des Siebelementes einstellbar ist.

Erfindungsgemäß ist es natürlich auch vorgesehen, wenn an der Zerkleinerungsvorrichtung eine Vielzahl von Siebelementen an der Aufnahme angeordnet ist und die Siebelemente gemeinsam mit der Aufnahme als gemeinsame Baugruppe montierbar bzw. demontierbar vorgesehen sind.

Von Vorteil ist es weiterhin, wenn das Siebelement als Kammverlängerungselement dem Radius der Zerkleinerungswalze folgt bzw. angepasst ist. Eine vorteilhafte Weiterbildung der Erfindung schlägt vor, dass der Abstand des Siebelements zur Zerkleinerungswalze einstellbar ist. Damit lässt sich beispielsweise die Größe für das zerkleinerte Material festlegen bzw. festlegen, wie groß das der Zerkleinerung erneut zuzuführende Material sein kann.

Als besonders vorteilhaft hat sich herausgestellt, wenn die erfindungsgemäße Zerkleinerungsvorrichtung derart ausgebildet ist, dass eine Schwenkvorrichtung vorgesehen ist, mittels derer der Grundkamm über eine Achse verschwenkbar ist. Somit lässt sich der Abstand der Zerkleinerungswerkzeuge von den Gegenschneiden verändern, was notwendig ist, wenn man die Größe für das zerkleinerte Gut verändern möchte. Gleichzeitig kann man den Grundkamm gemeinsam mit den Gegenschneiden und den Siebelementen auf die Zerkleinerungswalze zu und wieder von ihr wegbewegen. Neben der gewünschten Abstandsverstellung kann man diese Eigenschaft der Vorrichtung auch zur Reinigung der Walzenzwischenräume zwischen den Zähnen nutzen, wenn dort zu viel Material anhaftet. Dies kann beispielsweise bei sehr feuchtem Material auftreten. Dadurch wird natürlich die Zerkleinerung insgesamt behindert, was mit der zuvor beschriebenen Eigenschaft der Vorrichtung eliminiert werden kann.

Ein weiterer Aspekt der Erfindung ist darin zu sehen, dass eine Zahnleiste vorgesehen ist, an der die Gegenschneide einzeln oder als Baugruppe mit einer Vielzahl von Gegenscheiden angeordnet ist.

Die Erfindung schlägt vor, dass die Zerkleinerungsvorrichtung bzw. das Kammsystem zumindest den Grundkamm, die Zahnleiste mit Gegenschneiden bzw. Wechselzähnen und die Siebvorrichtung mit der Aufnahme und Siebelementen als Kammverlängerungselemente umfasst.

Die Siebvorrichtung der erfindungsgemäßen Zerkleinerungsvorrichtung ist vorteilhafterweise korbartig ausgebildet. Dabei bilden einzelne Siebelemente den Korb.

Die Zerkleinerungsvorrichtung nach der Erfindung ist weiterhin dadurch gekennzeichnet, dass die Lage der Zerkleinerungswalze und der Siebvorrichtung in der Vorrichtung im Wesentlichen waagerecht orientiert ist und/oder die Siebvorrichtung die Zerkleinerungswalze in Aufstellrichtung im unteren Bereich umfasst.

Die Erfindung wird nachfolgend anhand von Ausführungsbeispielen beschrieben. Es zeigen:
- Fig. 1a - 1b: verschiedene Ansichten von Details der Zerkleinerungsvorrichtung nach dem Stand der Technik,
- Fig. 2a - 2b: Darstellungen der erfindungsgemäßen Federung des Siebelementes als Explosionsdarstellung und in montiertem Zustand,
- Fig. 2c - 2d: Darstellung der Fig. 2a und 2b als Schnitt und in dreidimensionaler Ausführung.

Eine Ausführungsform der erfindungsgemäßen Zerkleinerungsvorrichtung wird nachfolgend anhand der Figuren beschrieben. Es wird darauf hingewiesen, dass es sich bei der zeichnerischen Darstellung lediglich um ein Beispiel für eine Zerkleinerungsvorrichtung nach der Erfindung handelt, die keineswegs einschränkend zu verstehen ist. In den Zeichnungen werden gleiche Merkmale mit den gleichen Bezugszeichen versehen, weshalb alle Zeichnungen im Komplex beschrieben werden können.

Die Figuren 1a und 1b zeigen dabei eine Seitenansicht und eine dreidimensionale Darstellung des mit Siebelementen 41 versehenen Grundkamms II der Zerkleinerungsvorrichtung nach dem Stand der Technik. Die Zerkleinerungswalze 1 ist in einem nicht dargestellten Gestell ebenso angeordnet wie der Grundkamm II mit den daran angeordneten Elementen. Schematisch mit einem Pfeil und dem Bezugszeichen I angedeutet ist das erfindungsgemäße Kammsystem. Dieses besteht aus einem Grundkamm II, an dem Gegenschneiden 3 und die Siebelemente 41 der Siebvorrichtung 4 angeordnet sind. Der Grundkamm II ist über eine Achse A verschwenkbar. Die Verschwenkbewegung wird von einer Schwenkvorrichtung 5 realisiert, die aus einem Hydraulikzylinder 50 gebildet ist, der über eine Grundkammachse 51 und eine Gehäuseachse 52 in der Vorrichtung befestigt ist. Die Gehäuseachse ist dabei an dem nicht dargestellten Gestell der Zerkleinerungsvorrichtung vorgesehen. Die Siebelemente 41 sind an einer Aufhängung 7, die Bestandteil der Lagerung ist, an dem Grundkamm II befestigt. Die federnde Lagerung wird durch die Federung 6 erreicht, die ebenso wie die Aufhängung 7 an einer vorzugsweise wechselbaren Aufnahme 10 angeordnet sind. Die Aufhängung 7 und die Federung 6 sind dabei parallel beanstandet voneinander vorgesehen, was dazu führt, dass man mit Hilfe einer Einsteilvorrichtung 62 sowohl die Vorspannkraft der Feder 61 als auch den Anstellwinkel a der Siebelemente 41 verändern kann. Dies ist ein großer Vorteil, da man damit beispielsweise auf unterschiedliches zu zerkleinerndes Gut entsprechend reagieren, d.h. den Winkel und gegebenenfalls die Vorspannkraft einstellen kann. Als Feder 61 ist eine Druckfeder vorgesehen, die zumindest teilweise in einer Federhülse 63 angeordnet ist. Die Aufhängung 7 der Siebelemente 41 kann als kardanische Aufhängung ausgeführt sein. Die Schwenkvorrichtung 5 umfasst noch einen weiteren Hydraulikzylinder 9, der allerdings entgegengesetzt des Hydraulikzylinders 50 wirkt. Durch den Hydraulikzylinder 9 wird der Abstand des Grundkamms II zur Zerkleinerungswalze 1 auf Anschlag eingestellt. An dem Grundkamm II ist eine Zahnleiste 31 vorgesehen, an der die Gegenschneiden 3 einzeln oder als Baugruppe mit einer Vielzahl von Gegenschneiden 3 vorgesehen sind. Zwischen der Zahnleiste 31 und der als Kammzahn ausgebildeten Gegenschneide 3 ist noch eine Verschleißplatte 32 vorgesehen, die verhindert, dass bei einem Verschleiß der gesamte Grundkamm II ausgetauscht werden muss. Man tauscht dann nur die Verschleißplatte. Die Gegenschneiden 3 sind mittels einer Verriegelung 10, die vorzugsweise auch hydraulisch ausgebildet sein kann, an dem Grundkamm festgelegt.

In den Figuren 2a und 2b ist die erfindungsgemäße Lösung gezeigt. Dabei wurde sich auf eine seitliche Darstellung eines Siebelementes 41 und der Federung 6 beschränkt. Die Federung 6 ist dabei schematisch mit einem Pfeil gekennzeichnet. Nach der Erfindung besteht die Federung 6 aus der Druckfeder 61. Diese ist als Spiralfeder ausgebildet. An den Stirnseiten weist die Druckfeder 61 Stirnscheiben 65 auf, die nicht näher gezeigte Befestigungsmöglichkeiten an ihren Enden aufweisen. Die Druckfeder 61 kann zumindest teilweise in einer Federhülse 63 angeordnet sein. Die Federung 6 weist eine Endlagenbegrenzung B auf. Auch diese ist lediglich schematisch mit einem Pfeil bezeichnet. Die bevorzugte Lösung nach der Erfindung ist dadurch gekennzeichnet, dass die Federung 6 aus wenigstens einer als Spiralfeder ausgebildeten Druckfeder 61 gebildet ist, in deren Kern wenigstens ein zylindrischer Körper 64 angeordnet ist. Nach der Darstellung in den Figuren 2a und 2b erstreckt sich der zylindrische Körper 64 nur über einen Teil des inneren Federwegs der Druckfeder 61. Diese konstruktive Lösung ist allerdings nicht als Einschränkung für die Erfindung zu verstehen. Vielmehr umfasst die erfindungsgemäße Lösung auch eine Variante, bei der der gesamte Federweg der Druckfeder von diesem zylindrischen Körper 64 ausgefüllt ist. Der zylindrische Körper 64 besteht aus einem elastischen Werkstoff, der eine progressive Druck-Weg- Kennlinie aufweist. Der zylindrische Körper 64 entspricht in seinem Außendurchmesser dem Innendurchmesser der Druckfeder 61. Die Aufhängung 7 ist nach der Erfindung konstruktiv etwas anders gelöst als im Stand der Technik. So ist sie rechtwinklig ausgeführt, wobei an einem Schenkel des rechten Winkels die Druckfeder 61 angeordnet ist und am anderen Schenkel ein Arretierungsstück 71, welches mittels eines Befestigungselementes 72 an der Aufhängung 7 befestigbar ist. Zumindest an der zum Arretierungsstück 71 weisenden Seite der Aufhängung 7 ist diese entweder gabelförmig oder als Winkelelement ausgeführt. Das Siebelement 41 ist an der zur Aufhängung 7 weisenden Seite von der "Gabel" des Arretierungsstück 71 umfasst oder zumindest einseitig von dem Winkel des Arretierungsstücks 71 befestigt. Seitlich an der Aufhängung 7 sind Flacheisenstücke 8 vorgesehen, die den nach hinten weisenden Schenkel des Siebelements 41 seitlich führen. Diese Flacheisenstücke 8 können seitlich an der Seite zum Schenkel des Siebelements 41 abgeschrägt sein, sodass sie eine seitliche Bewegung bis zu gewissen Grenzen zulassen. Damit lässt sich ein begrenztes, kardanisches Verhalten der Siebelemente 41 erreichen.

Die Figuren 2c und 2d zeigen die zuvor beschriebene Lösung der Figuren 2a und 2b, hier allerdings einmal als Seitenansicht im Schnitt und zum anderen als dreidimensionale Darstellung. Insbesondere aus der dreidimensionalen Darstellung ist ersichtlich, dass das Arretierungsstück 71 sowohl als Gabel oder auch als Winkel ausgebildet sein kann. Bei der gabelförmigen Ausgestaltung wird das Siebelement 41 beidseitig umfasst, während es bei der winkelförmigen Ausgestaltung nur einseitig abgestützt wird. Ein Siebelement 41 ist an der Aufhängung 7 festgelegt, während 2 weitere Siebelemente durch die Öffnungen 73 noch montiert werden können. Die zuvor beschriebenen Flacheisenstücke 8 bilden eine zusätzliche, seitliche Führung für die Siebelemente 41. Als Befestigungsmittel 72 ist hier ein Bolzen vorgesehen, der mittels eines Splintes gesichert ist. Ein Aussteifungsblech 74 verstärkt die Aufhängung 7.

Die Erfindung wurde zuvor anhand eines Ausführungsbeispiels beschrieben. Die Erfindung ist darauf jedoch nicht beschränkt. Die jetzt und mit der Anmeldung später eingereichten Ansprüche sind Versuche zur Formulierung ohne Präjudiz für die Erzielung eines weitergehenden Schutzes.

Die in den abhängigen Ansprüchen angeführten Rückbeziehungen weisen auf die weitere Ausbildung des Gegenstandes des Hauptanspruches durch die Merkmale des jeweiligen Unteranspruches hin. Jedoch sind diese nicht als ein Verzicht auf die Erzielung eines selbständigen, gegenständlichen Schutzes für die Merkmale der rückbezogenen Unteransprüche zu verstehen.

Merkmale, die bislang nur in der Beschreibung offenbart wurden, können im Laufe des Verfahrens als von erfindungswesentlicher Bedeutung, zum Beispiel zur Abgrenzung vom Stand der Technik beansprucht werden.

## Patentansprüche

1. Zerkleinerungsvorrichtung mit einem Kammsystem (I), wobei die Zerkleinerungsvorrichtung aus wenigstens einer in einem Maschinengestell drehbar gelagerten Zerkleinerungswalze (1) mit zumindest einem darauf angeordneten Zerkleinerungswerkzeug (2) besteht, wobei die Zerkleinerungsvorrichtung wenigstens eine Gegenschneide (3) aufweist, die mit dem Zerkleinerungswerkzeug (2) zusammenwirkt, wobei das Kammsystem (I) wenigstens einen Grundkamm (II) aufweist, an dem die wenigstens eine Gegenschneide (3) angeordnet ist und an dem wenigstens ein Siebelement (41) als Bestandteil einer Siebvorrichtung (4) anordenbar ist, wobei die Siebvorrichtung (4) im bestimmungsgemäßen Einsatz die Zerkleinerungswalze (1) zumindest teilweise umfasst und das Siebelement (41) federnd mit einer Federung (6) an dem Grundkamm (II) gelagert ist, wobei die Federung (6) aus wenigstens einer als Spiralfeder ausgebildeten Druckfeder (61) gebildet ist, **dadurch gekennzeichnet, dass** in deren Kern wenigstens ein zylindrischer Körper (64) aus einem elastischen Werkstoff angeordnet ist und dass der zylindrische Körper (64) als Elastomer-Federelement ausgebildet ist, dessen Außendurchmesser dem Innendurchmesser bzw. dem Kerndurchmesser der Druckfeder (61) entspricht.

2. Zerkleinerungsvorrichtung nach Anspruch 1, **dadurch gekennzeichnet, dass** als elastischer Werkstoff ein Elastomer mit einer progressiven Druck-Weg-Kennlinie vorgesehen ist.

3. Zerkleinerungsvorrichtung nach einem der Ansprüche 1 bis 2, **dadurch gekennzeichnet, dass** der zylindrische Körper (64) sich nur über einen Teil des inneren Federwegs oder über den gesamten inneren Federweg der Druckfeder (61) erstreckt, insbesondere der zylindrische Körper (64) als Endlagenbegrenzung und/oder Endlagendämpfung für die Druckfeder wirkt.

4. Zerkleinerungsvorrichtung nach einem der vorhergehenden Ansprüche 1 bis 3, **dadurch gekennzeichnet, dass** als Werkstoff für den zylindrischen Körper (64) ein Elastomer mit einer Härte von 60 bis 120 Shore vorgesehen ist, vorzugsweise ein Elastomer-Werkstoff vorgesehen ist, der die Härtebezeichnung 90 Shore A besitzt.

5. Zerkleinerungsvorrichtung nach einem der vorhergehenden Ansprüche 1 bis 4, **dadurch gekennzeichnet, dass** der zylindrische Elastomer-Körper eine zentrale Durchgangsbohrung aufweist, die als weiterer Parameter für die Einstellung eines gezielten Federungsverhalten dient.

6. Zerkleinerungsvorrichtung nach einem der vorhergehenden Ansprüche 1 bis 5, **dadurch gekennzeichnet, dass** eine Aufhängung (7) als Bestandteil der Lagerung an dem Grundkamm (II) vorgesehen ist, an der das Siebelement (41) schwenkbar, vorzugsweise in zwei unterschiedliche Richtungen als kardanische Aufhängung schwenkbar, z.B. in horizontaler und vertikaler Orientierung, gelagert ist.

7. Zerkleinerungsvorrichtung nach Anspruch 6, **dadurch gekennzeichnet, dass** ein Arretierungsstück (71) zur Fixierung des Siebelements (41) vorgesehen ist, wobei das Arretierungsstück (71) mittels eines Befestigungselements (72) an der Aufhängung (7) befestigbar ist.

8. Zerkleinerungsvorrichtung nach einem der Ansprüche 6 und 7, **dadurch gekennzeichnet, dass** seitlich an der Aufhängung (7) Flacheisenstücke (8) vorgesehen sind, die den nach hinten weisenden Schenkel des Siebelements (41) seitlich führen.

9. Zerkleinerungsvorrichtung nach einem der vorhergehenden Ansprüche 1 bis 8, **dadurch gekennzeichnet, dass** die Druckfeder (61) Stirnscheiben (65) mit Befestigungsmöglichkeiten an den Enden aufweist.

10. Zerkleinerungsvorrichtung nach einem der vorhergehenden Ansprüche, dadruch gekennzeichnet, dass die Druckfeder (61) zumindest teilweise in einer Federhülse (63) angeordnet ist.

11. Zerkleinerungsvorrichtung nach einem der vorhergehenden Ansprüche, **dadurch gekennzeichnet, dass** eine vorzugsweise wechselbare Aufnahme (10) an dem Grundkamm (II) vorgesehen ist, an der die Aufhängung (7), die Federung (6) und das Siebelelement (41) auswechselbar angeordnet sind.

12. Zerkleinerungsvorrichtung nach einem der vorhergehenden Ansprüche, **dadurch gekennzeichnet, dass** die Federung (6) eine Einsteilvorrichtung (62) umfasst, mittels derer die Vorspannkraft der Druckfeder (61) und der Anstellwinkel (a) des Siebelementes (41) einstellbar ist.

13. Zerkleinerungsvorrichtung nach einem der vorhergehenden Ansprüche, **dadurch gekennzeichnet, dass** eine Vielzahl von Siebelementen (41) an der Aufnahme (10) angeordnet ist und die Siebelemente (41) gemeinsam mit der Aufnahme (10) als gemeinsame Baugruppe montierbar bzw. demontierbar vorgesehen sind.

14. Zerkleinerungsvorrichtung nach einem der vorhergehenden Ansprüche, **dadurch gekennzeichnet, dass** der Abstand des Siebelements (41) zur Zerkleinerungswalze (1) durch eine Schwenkvorrichtung (5) einstellbar ist, mittels derer der Grundkamm (II) über eine Achse (A) verschwenkbar ist.

15. Zerkleinerungsvorrichtung nach einem oder mehreren der vorhergehenden Ansprüche, **dadurch gekennzeichnet, dass** die Siebvorrichtung (4) korbartig ausgebildet ist und einzelne Siebelemente (41) den Korb bilden, der die Zerkleinerungswalze (1) in im Aufstellrichtung unteren Bereich umfasst, insbesondere die Lage der Zerkleinerungswalze (1) und der Siebvorrichtung (4) in der Vorrichtung im Wesentlichen waagerecht orientiert ist.

## Claims

1. Crushing device with a comb system (I), wherein the crushing device consists of at least one crushing roller (1) rotatably mounted in a machine frame with at least one crushing tool (2) arranged thereon, wherein the crushing device has at least one counter-blade (3) which cooperates with the crushing tool (2), the comb system (I) having at least one base comb (II) on which the at least one counter-blade (3) is arranged and on which at least one screening element (41) can be arranged as a component of a screening device (4), wherein the screening device (4) during the intended use at least partially encloses the crushing roller (1) and the screening element (41) is resiliently mounted on the base comb (II) by means of a suspension (6), wherein the suspension (6) is formed by at least one compression spring (61) which is in the form of a spiral spring,
**characterized in that**
in in its core at least one cylindrical body (64) made of an elastic material is arranged, and **in that** the cylindrical body (64) is in the form of an elastomeric spring element, of which the external diameter corresponds to the internal diameter and/or to the core diameter of the compression spring (61).

2. Crushing device according to claim 1, **characterized in that** an elastomer with a progressive pressure-displacement characteristic is provided as the elastic material.

3. Crushing device according to any one of claims 1 to 2, **characterized in that** the cylindrical body (64) extends only over a portion of the internal spring distance or over the entire internal spring distance of the compression spring (61), in particular the cylindrical body (64) acts as an end position limit and/or end position buffer for the compression spring.

4. Crushing device according to any one of the preceding claims 1 to 3, **characterized in that** an elastomer having a hardness of 60 to 120 Shore is provided as the material for the cylindrical body (64), preferably an elastomer material having the hardness ranking 90 Shore A is provided.

5. Crushing device according to any one of the preceding claims 1 to 4, **characterized in that** the cylindrical elastomer body has a central through-hole which serves as a further parameter for setting a specific suspension behavior.

6. Crushing device according to any of the preceding claims 1 to 5, **characterized in that** a mounting (7) is provided as part of the bearing on the base comb (II), on which the screening element (41) is pivotably mounted, preferably pivotably in two different directions as a cardanic suspension, e.g. in horizontal and vertical orientation.

7. Crushing device according to claim 6, **characterized in that** a locking piece (71) is provided to secure the screening element (41), the locking piece (71) being attachable to the mounting (7) by means of a fastening element (72).

8. Crushing device according to one of claims 6 and 7, **characterized in that** flat iron pieces (8) are provided laterally on the mounting (7), which laterally guide the rear-pointing leg of the screening element (41).

9. Crushing device according to any of the preceding claims 1 to 8, **characterized in that** the compression spring (61) has end plates (65) with fastening possibilities at the ends.

10. Crushing device according to any one of the preceding claims, **characterized in that** the compression spring (61) is at least partially arranged in a spring sleeve (63).

11. Crushing device according to any one of the preceding claims, **characterized in that** a preferably exchangeable receptacle (10) is provided on the base comb (II), on which the mounting (7), the suspension (6) and the screening element (41) are exchangeably arranged.

12. Crushing device according to any one of the preceding claims, **characterized in that** the suspension (6) comprises an adjusting device (62) by means of which the preloading force of the compression spring (61) and the angle of attack (α) of the screening element (41) can be set.

13. Crushing device according to any one of the preceding claims, **characterized in that** a plurality of screening elements (41) is arranged on the receptacle (10) and the screening elements (41) are provided together with the receptacle (10) as a common assembly which can be mounted and/or dismounted.

14. Crushing device according to any one of the preceding claims, **characterized in that** the distance of the screening element (41) from the crushing roller (1) is adjustable by means of a pivoting device (5) by means of which the base comb (II) can be pivoted about an axis (A).

15. Crushing device according to any one or more of the preceding claims, **characterized in that** the screening device (4) is designed in a basket-like manner and individual screening elements (41) form the basket, which comprises the crushing roller (1) in the lower region in the set-up direction, in particular that the position of the crushing roller (1) and the screening device (4) in the device is oriented substantially horizontally.

## Revendications

1. Dispositif de broyage avec un système de peigne (I), le dispositif de broyage étant constitué d'au moins un rouleau de broyage (1) monté à rotation dans un châssis de machine avec au moins un outil de broyage (2) disposé sur celui-ci, le dispositif de broyage comportant au moins une contre-lame (3) qui coopère avec l'outil de broyage (2), le système de peigne (I) comportant au moins un peigne de base (II) sur lequel est disposée la au moins une contre-lame (3) et sur lequel peut être disposé au moins un élément de tamisage (41) comme élément d'un dispositif de tamisage (4), dans lequel le dispositif de tamisage (4), dans l'utilisation prévue, comprend au moins partiellement le rouleau de broyage (1) et l'élément de tamisage (41) est monté de manière élastique sur le peigne de base (II) avec une suspension (6), dans lequel la suspension (6) est formée par au moins un ressort de compression (61) ayant la forme d'un ressort spirale,
**caractérisé en ce qu'**au moins un corps cylindrique (64) fait d'un matériau élastique est disposé son noyau, et **en ce que** le corps cylindrique (64) est formé comme un élément de ressort élastomère dont le diamètre extérieur correspond au diamètre intérieur et/ou au diamètre du noyau du ressort de compression (61).

2. Dispositif de broyage selon la revendication 1, **caractérisé en ce qu'**un élastomère avec une caractéristique de pression-déplacement progressive est fourni comme matériau élastique.

3. Dispositif de broyage selon l'une quelconque des revendications 1 à 2, **caractérisé en ce que** le corps cylindrique (64) s'étend seulement sur une partie de la course intérieure du ressort ou sur la totalité de la course intérieure du ressort de compression (61), en particulier le corps cylindrique (64) agit comme limiteur de position finale et/ou amortisseur de position finale pour le ressort de compression.

4. Dispositif de broyage selon l'une quelconque des revendications précédentes 1 à 3, **caractérisé en ce que** le matériau prévu pour le corps cylindrique (64) est un élastomère ayant une dureté de 60 à 120 Shore, de préférence un matériau élastomère ayant une désignation de dureté de 90 Shore A est prévu.

5. Le dispositif de broyage selon l'une quelconque des revendications précédentes 1 à 4, **caractérisé en ce que** le corps cylindrique en élastomère comprend un trou central traversant servant de paramètre supplémentaire pour le réglage d'un comportement élastique ciblé.

6. Dispositif de broyage selon l'une quelconque des revendications précédentes 1 à 5, **caractérisé en ce qu'**il est prévu un support de montage (7) faisant partie du palier du peigne de base (II), sur lequelle l'élément de tamisage (41) est monté de façon pivotante, de préférence de façon pivotante dans deux directions différentes en tant que support de montage cardanique, par exemple en orientation horizontale et verticale.

7. Dispositif de broyage selon la revendication 6, **caractérisé en ce qu'**une pièce de verrouillage (71) est prévue pour la fixation de l'élément de tamisage (41), la pièce de verrouillage (71) pouvant être fixée à le support de montage (7) au moyen d'un élément de fixation (72).

8. Dispositif de broyage selon l'une quelconque des revendications 6 et 7, **caractérisé en ce que** des pièces de fer plates (8) sont prévues latéralement sur le support de montage (7) pour guider latéralement la jambe tournée vers l'arrière de l'élément de tamisage (41).

9. Le dispositif de broyage selon l'une quelconques des revendications précédentes 1 à 8, **caractérisé en ce que** le ressort de compression (61) comprend des plaques d'extrémité (65) avec des moyens de fixation aux extrémités.

10. Dispositif de broyage selon l'une quelconque des revendications précédentes, **caractérisé en ce que** le ressort de compression (61) est au moins partiellement disposé dans un manchon de ressort (63).

11. Dispositif de broyage selon l'une quleconque des revendications précédentes, **caractérisé en ce que** sur le peigne de base (II) est prévu un réceptacle (10) de préférence interchangeable, sur lequel le support de montage (7), la suspensio (6) et l'élément de tamisage (41) sont disposés de manière interchangeable.

12. Dispositif de broyage selon l'une quelconque des revendications précédentes, **caractérisé en ce que** la suspension (6) comprend un dispositif de réglage (62) au moyen duquel la force de précontrainte du ressort de compression (61) et l'angle d'attaque (a) de l'élément de tamisage (41) peuvent être réglés.

13. Dispositif de broyage selon l'une quelconque des revendications précédentes, **caractérisé en ce que** plusieurs éléments de tamisage (41) sont disposés sur le réceptacle (10) et les éléments de tamisage (41) sont prévus avec le réceptacle (10) comme un ensemble commun qui peut être monté et/ou démonté.

14. Dispositif de broyage selon l'une quelconque des revendications précédentes, **caractérisé en ce que** la distance de l'élément de tamisage (41) par rapport au rouleau de broyage (1) est réglable au moyen d'un dispositif de pivotement (5), au moyen duquel le peigne de base (II) peut être pivoté autour d'un axe (A).

15. Dispositif de broyage selon une ou plusieurs quelconque des revendications précédentes, **caractérisé en ce que** le dispositif de tamisage (4) est conçu à la manière d'un panier et des éléments de tamisage individuels (41) forment le panier, qui comprend le rouleau de broyage (1) dans la zone inférieure dans la direction de montage, en particulier la position du rouleau de broyage (1) et le dispositif de tamisage (4) dans le dispositif est orienté essentiellement horizontalement.
